# EUROPÄISCHE PATENTSCHRIFT

(11) **EP 4 331 727 B1**
(45) Veröffentlichungstag und Bekanntmachung des Hinweises auf die Patenterteilung: **20.05.2026**
(21) Anmeldenummer: 23190235.4
(22) Anmeldetag: 08.08.2023
(51) Int. Cl.: B02C 21/02

(54) **MATERIALVERARBEITUNGSEINRICHTUNG, INSBESONDERE BRECHANLAGE**
MATERIAL PROCESSING DEVICE, IN PARTICULAR CRUSHING SYSTEM
DISPOSITIF DE TRAITEMENT DE MATÉRIAU, EN PARTICULIER INSTALLATION DE BROYAGE

(30) Priorität: 29.08.2022 DE 102022121783
(43) Veröffentlichungstag der Anmeldung: 06.03.2024
(73) Patentinhaber: KLEEMANN GMBH, 73037 Göppingen (DE)
(72) Erfinder: Gnam, Michael, 89143 Blaubeuren (DE)
(74) Vertreter: Herrmann, Jochen

(56) Entgegenhaltungen:
- EP-A1- 3 869 662
- EP-A2- 3 804 859
- DE-A1- 102010 012 667
- DE-A1- 19 953 857
- TRANSFLUID: "Hybrid and Electric Technology", 30 June 2015 (2015-06-30), pages 1 - 9, XP093233723, Retrieved from the Internet <URL:->

## Beschreibung

Die Erfindung betrifft eine Materialverarbeitungseinrichtung, insbesondere eine Brechanlage, zur Zerkleinerung von mineralischem Material, mit einem Verbrennungsmotor der über einen Antriebsstrang mechanisch mit einem Brechaggregat koppelbar ist, um dieses anzutreiben, wobei der Antriebsstrang eine Motor-Kupplung aufweist, mittels der der Verbrennungsmotor wahlweise an den Antriebsstrang zur Übertragung von Antriebsleistung angekoppelt oder von diesem abgekoppelt werden kann, wobei der Antriebsstrang eine Brechaggregat-Kupplung aufweist, mittels der das Brechaggregat wahlweise an den Antriebstrang angekoppelt oder von diesem abgekoppelt werden kann, und wobei der Antriebsstrang einen Motorgenerator mit einen Motorrotor und einem Motorstator aufweist , der in einem ersten Betriebsmodus (Motorbetrieb) mechanische Arbeit zum Antrieb des Brechaggregats bereitstellt und der in einem zweiten Betriebsmodus (Generatorbetrieb) vom Verbrennungsmotor angetrieben wird, um elektrischen Strom zu erzeugen.

Materialverarbeitungseinrichtungen im Sinne der Erfindung können Brechanlagen, insbesondere Rotations-Prallbrecher, Kegelbrecher oder Backenbrecher sein.

Aus EP 3 804 859 ist eine Materialverarbeitungseinrichtung bekannt, die zum Zerkleinern von mineralischem Material verwendet werden kann. Diese Materialverarbeitungseinrichtung besitzt einen Verbrennungsmotor, der über eine Freilaufkupplung ein Getriebe antreibt. An einem Ausgang des Getriebes ist eine weitere Kupplung vorgesehen. Im Anschluss an diese weitere Kupplung wird über einen Riementrieb ein Brechaggregat angetrieben. Das Getriebe weist zwei Ausgangswellen auf. Jede dieser Ausgangswellen treibt einen Motorgenerator an. Wenn der Verbrennungsmotor während des Betriebs Antriebsleistung zur Verfügung stellt, so wird diese über den Antriebsstrang, welcher die Freilaufkupplung, das Getriebe und die Kupplung umfasst, dem Brechaggregat zur Verfügung gestellt. Über die Ausgangswellen des Getriebes wird ein Teil der Antriebsleistung des Verbrennungsmotors als mechanische Arbeit in die Motorgeneratoren eingespeist. Die Motorgeneratoren erzeugen Wechselstrom, welcher in Konvertern in Gleichstrom gewandelt wird. Der von den Konvertern kommende Gleichstrom wird dann in einer Busleitung zusammengeführt und einem weiteren Konverter zugeführt. Der weitere Konverter konvertiert den Gleichstrom wieder in Wechselstrom und speist ihn in einen Haupt-Stromkreislauf der Materialverarbeitungseinrichtung ein. An den Hauptkreislauf sind verschiedene Motoren angeschlossen, die so mit elektrischer Energie versorgt werden können. In einem zweiten Betriebsmodus wird in den Hauptkreislauf elektrische Energie eingespeist und über das zuvor beschriebene Leitungssystem den Motorgeneratoren zugeführt. Diese Motorgeneratoren erzeugen aus dem zugeführten Strom mechanische Leistung, die über die Antriebswellen dem Getriebe zugeführt werden kann. In diesem Betriebszustand ist der Verbrennungsmotor ausgeschaltet, sodass die von den Motorgeneratoren zur Verfügung gestellte mechanische Arbeit über den Antriebsstrang an das Brechaggregat übertragen werden kann. Die Freilaufkupplung verhindert, dass der Verbrennungsmotor in diesem Betriebszustand mitgeschleppt wird.

Es ist Aufgabe der Erfindung, eine Materialverarbeitungseinrichtung der eingangs erwähnten Art bereitzustellen, welche in kompakter Bauweise eine effektive Leistungsübertragung auf das Brechaggregat ermöglicht.

Diese Aufgabe wird dadurch gelöst, dass der Motorrotor des Motorgenerators eine Motor-Generator-Welle aufweist, dass die Motor-Generator-Welle drehfest mit der Abtriebseite der Motor-Kupplung gekoppelt ist, und dass die Motor-Generator-Welle drehfest mit der Antriebseite der Brechaggregat-Kupplung gekoppelt ist.

Erfindungsgemäß kann nun der Motorgenerator platzsparend im Baubereich zwischen der Motor-Kupplung und der Brechaggregat-Kupplung verbaut werden. Die Motor-Generator-Welle überträgt im zweiten Betriebsmodus die ihr vom Verbrennungsmotor zugeführte mechanische Arbeit, vorzugsweise unmittelbar, auf das Brechaggregat, wodurch sich eine direkte Leistungsübertragung mit geringen Leistungsverlusten ergibt. Im ersten Betriebszustand erfolgt die Leistungsübertragung der elektrisch zugeführten Leistung von dem Motorgenerator direkt über die Motor-Generator-Welle auf die Brechaggregat-Kupplung. Auch hier ergeben sich gegenüber der bekannten Bauform deutlich geringere Leistungsverluste.

Der Antriebsstrang lässt sich nach einer Variante der Erfindung insbesondere dann besonders kompakt ausbilden, wenn vorgesehen ist, dass die Motor-Generator-Welle als eine den Motorgenerator durchsetzende Welle ausgebildet ist, die an ihrem einen Ende an die Motorkupplung und an ihrem anderen Ende an die Brechaggregat-Kupplung angeschlossen ist.

Der Motorgenerator kann mit geringem Bauaufwand besonders platzsparend in den Antriebsstrang integriert werden, wenn nach einer möglichen Ausgestaltungsvariante der Erfindung vorgesehen ist, dass der Motorrotor drehfest mit der Motor-Generator-Welle gekoppelt ist. Hierzu kann es beispielsweise vorgesehen sein, dass der Motorrotor eine Nabe aufweist, die drehfest mit der Motor-Generator-Welle verbunden ist.

In einer alternativen Bauweise des Motorgenerators kann es vorgesehen sein, dass der Motorrotor, vorzugsweise mittels eines Getriebes, drehbar mit der Motor-Generator-Welle gekoppelt ist. Da nun der Motorrotor nunmehr nicht mehr starr mit der Motor-Generator-Welle verbunden ist, kann zwischen dem Motorrotor und der Motor-Generator-Welle eine Untersetzung der Drehzahl vorgenommen werden. Dies ermöglicht es, bei gegebenem Verbrennungsmotor den Motorgenerator in geeigneter Weise auszulegen, damit dieser die an ihn gestellten Aufgaben bestmöglich erfüllt.

Die Auslegung des Getriebes gelingt dabei in einfacher Weise dann, wenn vorgesehen ist, dass die Motor-Generator-Welle eine Zahnung aufweist oder ihr eine Zahnung zugeordnet ist, das mit der Zahnung zumindest ein Zahnrad kämmt, und dass mit dem Zahnrad oder den Zahnrädern unmittelbar oder unter Zwischenschaltung zumindest eines weiteren Zahnrads eine Zahnung des Motorrotors kämmt.

Eine mögliche Erfindungsausgestaltung ist derart, dass der Motor-Generator den Motorrotor in Form eines Innenläufers aufweist. Hierdurch kann eine hohe Leistungsdichte und damit auf einem kleinen Bauraum ein hohes Drehmoment verwirklicht werden, was die erfindungsgemäß gewünschte kompakte Bauweise unterstützt.

Erfindungsgemäß kann es weiterhin vorgesehen sein, dass der Motorrotor eine Rotorwicklung aufweist und der Motorstator eine Statorwicklung, und dass die Anzahl der Wicklungen der Rotorwicklung und der Statorwicklung identisch sind.

Die erfindungsgemäße Materialverarbeitungseinrichtung kann so ausgeführt sein, dass in dem ersten Betriebsmodus, in welchem der Motorgenerator mechanische Arbeit zum Antrieb des Brechaggregats bereitstellt, die Motorkupplung derart geöffnet ist, dass der Verbrennungsmotor vom Antriebstrang abgetrennt und die Brechaggregat-Kupplung geschossen ist, für eine Drehmomentübertragung von der Motor-Generator-Welle auf das Brechaggregat, und dass der Motorgenerator über eine externe Spannungsversorgung oder einen Akkumulator mit elektrischer Energie versorgt wird.

Weiterhin kann es vorgesehen sein, dass in dem zweiten Betriebsmodus, in welchem der Motorgenerator vom Verbrennungsmotor angetrieben wird, um elektrischen Strom zu erzeugen, die Motorkupplung geschlossen ist, für eine Drehmomentübertragung vom Verbrennungsmotor auf den Motorrotor und die Brechaggregat-Kupplung sich im ausgekoppelten Zustand befindet, und dass der Motorstator an ein Primärnetz der Materialbearbeitungseinrichtung angeschlossen ist, derart, dass von dem Motorgenerator erzeugter Wechselstrom in das Primärnetz im zweiten Betriebsmodus eingespeist und Verbrauchern, insbesondere einem oder mehreren, an das Primärnetz angeschlossenen Elektromotoren und/oder einer oder mehreren Hydraulikpumpen, zugeführt wird.

Weiterhin kann es vorgesehen sein, dass in dem dritten Betriebsmodus, in welchem der Motorgenerator vom Verbrennungsmotor angetrieben wird, um elektrischen Strom zu erzeugen, die Motorkupplung geschlossen ist, für eine Drehmomentübertragung vom Verbrennungsmotor auf den Motorrotor und die Brechaggregat-Kupplung sich im eingekoppelten Zustand befindet, und dass der Motorstator an ein Primärnetz der Materialbearbeitungseinrichtung angeschlossen ist, derart, dass von dem Motorgenerator erzeugter Wechselstrom in das Primärnetz im zweiten Betriebsmodus eingespeist und Verbrauchern, insbesondere einem oder mehreren, an das Primärnetz angeschlossenen Elektromotoren und/oder einer oder mehreren Hydraulikpumpen, zugeführt wird. Dadurch dass die Brecherkupplung ebenfalls geschlossen ist, wird in diesem Modus sowohl das Brechaggregat vom Verbrennungsmotor angetrieben als auch die Anlage über den Motorgenerator mit elektrischer Leistung versorgt.

Bei der Materialverarbeitungseinrichtung kann es sich um eine mobile Anlage handeln, wobei Fahrwerke zu beiden in Fahrtrichtung verlaufenden Seiten der Materialverarbeitungseinrichtung vorgesehen sind, und dass in dem zweiten Betriebsmodus, Strom der von dem Motorgenerator erzeugt wird Fahrmotoren der Fahrwerke zugeleitet wird, um einen Fahrbetrieb der Materialverarbeitungseinrichtung zu ermöglichen.

In einer weiteren Erfindungsvariante kann es auch so sein, dass sich ein Fahrbetrieb verwirklichen lässt, wenn die Fahrmotoren nicht über die externe Stromversorgung mit elektrischer Energie versorgt werden. Dann kann der Fahrbetrieb dadurch erreicht werden, dass der Verbrennungsmotor aktiviert ist und er über den Motorgenerator Strom in das Primärnetz einspeist, welcher dann den Fahrmotoren zur Verwirklichung des Fahrbetriebs zur Verfügung gestellt wird. Dabei kann es insbesondere auch so sein, dass gleichzeitig während des Fahrbetriebs auch das Brechaggregat vom Verbrennungsmotor angetrieben wird. Selbstverständlich ist es jedoch auch möglich, dass die Brechaggregat-Kupplung geöffnet ist, sodass allein ein Fahrbetrieb ermöglicht und das Brechaggregat abgekoppelt ist.

Nach der Erfindung lässt sich auch ein Fahrbetrieb verwirklichen, wenn der Verbrennungsmotor nicht aktiv ist. In diesem Fall kann es beispielsweise vorgesehen sein, dass die Fahrmotoren der Fahrwerke in einem weiteren Betriebsmodus elektrisch an das Primärnetz und dieses an eine externe Stromversorgung angeschlossen ist. Die Fahrmotoren können dabei direkt-elektrisch (Elektromotor treibt das Fahrgetriebe an) oder elektro-hydraulisch (Elektromotor treibt Hydraulikpumpe an) ausgeführt sein.

Die Erfindung wird im Folgenden anhand von in den Zeichnungen dargestellten Ausführungsbeispielen näher erläutert. Es zeigen:
- Figur 1: in schematischer Seitenansicht eine Brechanlage,
- Figur 2: in schematischer Blockbilddarstellung ein Teil der Brechanlage gemäß Figur 1 in einem ersten Betriebsmodus,
- Figur 3: die Darstellung gemäß Figur 2 in einem zweiten Betriebsmodus und,
- Figur 4: in schematischer Darstellung einen Antriebsstrang der Brechanlage gemäß den Figuren 1-3

Figur 1 zeigt eine Aufbereitungsanlage in Form einer Brechanlage 10. Die Brechanlage 10 ist als mobile Brechanlage ausgebildet und weist daher Fahrwerke 15 auf. Denkbar ist es jedoch auch, dass es sich bei der Brechanlage 10 um eine stationäre Brechanlage handelt.

Die Brechanlage 10 weist ein Chassis 11 auf, welches die Maschinenkomponenten oder zumindest einen Teil der Maschinenkomponenten trägt. An seinem rückwärtigen Ende besitzt das Chassis 11 einen Ausleger 12. Im Bereich des Auslegers 12 ist ein Material-Zuführbereich gebildet.

Der Material-Zuführbereich umfasst einen Aufgabetrichter 20 und eine Materialzuführeinrichtung 16.

Der Aufgabetrichter 20 kann zumindest teilweise von Trichterwänden 21, die in Richtung der Längserstreckung der Brechanlage 10 verlaufen, und einer quer zur Längserstreckung verlaufenden Rückwand 22 gebildet sein. Der Aufgabetrichter 20 führt zu der Materialzuführeinrichtung 16.

Die Materialzuführeinrichtung 16 kann, wie im vorliegenden Ausführungsbeispiel dargestellt, eine Förderrinne aufweisen, die mittels eines Vibrationsantriebs antreibbar ist. Über den Aufgabetrichter 20 kann, beispielsweise mittels eines Radladers, zu zerkleinerndes Gut in die Brechanlage 10 eingefüllt und auf die Förderrinne aufgegeben werden.

Von der Förderrinne gelangt das zu zerkleinernde Gut in den Bereich einer Siebeinheit 30. Diese Siebeinheit 30 kann auch als Vorsieb-Anordnung bezeichnet werden. Im Bereich der Siebeinheit 30 ist wenigstens ein Siebdeck 30.1, 30.2 angeordnet. Im vorliegenden Ausführungsbeispiel sind zwei Siebdecks 30.1, 30. 2 verwendet.

An dem oberen Siebdeck 30.1 wird von dem zu zerkleinernden Material eine Teilfraktion ausgesiebt. Diese Teilfraktion hat bereits eine ausreichende Korngröße, die nicht mehr in der Brechanlage 10 zerkleinert werden muss. Insofern kann diese ausgesiebte Teilfraktion in einem Bypasskanal 31 vorbei an einem Brechaggregat 40 geleitet werden.

Wenn ein zweites Siebdeck 30.2 in der Siebeinheit 30 verwendet ist, so kann aus der Teilfraktion, die unterhalb des Siebdecks 30.1 anfällt, eine weitere Feinpartikel-Fraktion ausgesiebt werden. Diese Feinpartikel-Fraktion wird unterhalb des Siebdecks 30.2 zu einem Seitenaustragband 32 geführt. Von dem Seitenaustragband 32 wird die Feinpartikel-Fraktion abgeleitet und auf eine seitlich der Maschine angeordnete Halde 70.2 gefördert.

Wie Figur 1 veranschaulicht, kann es sich bei der Siebeinheit 30 um ein Vibrationssieb mit einem Siebantrieb 33 handeln. Der Siebantrieb 33 versetzt das Siebdeck 30.1 und/oder das Siebdeck 30.2 in Vibrationsbewegungen. Aufgrund der geneigten Anordnung der Siebdecks 30.1, 30.2 und in Verbindung mit den Vibrationsbewegungen wird ein Materialtransport auf den Siebdecks 30.1, 30.2 hin in Richtung zu dem Brechaggregat 40 bzw. zu dem Bypasskanal 31 bewirkt.

Das von dem Siebdeck 30.1 kommende zu zerkleinernde Material wird dem Brechaggregat 40 zugeleitet, wie dies Figur 1 erkennen lässt.

Das Brechaggregat 40 kann beispielsweise in Form eines Rotationsprall-Brechaggregats ausgebildet sein. Es kann jedoch auch ein anderes Brechaggregat, beispielsweise ein Backen-Brechaggregat eines Backenbrechers, ein Kegelbrecheraggregat eines Kegelbrechers oder ein Walzenbrecheraggregat eines Walzenbrechers sein.

Das Brechaggregat 40 weist einen Brechrotor 42 auf, der von einem Verbrennungsmotor 41 angetrieben wird. In Figur 1 verläuft die Rotationsachse des Brechrotors 42 horizontal in Richtung der Bildtiefe.

Der Brechrotor 42 kann beispielsweise an seinem Außenumfang mit Schlagleisten 43 bestückt sein. Gegenüberliegend dem Brechrotor 42 können beispielsweise Wandelemente, vorzugsweise in Form von Prallschwingen 44 angeordnet sein.

Bei drehendem Brechrotor 42 wird das zu zerkleinernde Material mittels der Schlagleisten 43 nach außen geschleudert. Dabei trifft dieses Material auf die Prallschwingen 44 und wird aufgrund der hohen kinetischen Energie zerkleinert. Wenn das zu zerkleinernde Material eine ausreichende Korngröße aufweist, die es ermöglicht, dass die Materialteilchen durch den Spalt zwischen den Prallschwingen 44 und den radial äußeren Enden der Schlagleisten 43 hindurchgeführt werden können, so verlässt das zerkleinerte Gut das Brechaggregat 40 über den Brecherauslass 45.

Denkbar ist es, dass im Bereich des Brecherauslasses 45 das vom Brechaggregat 40 kommende und zerkleinerte Material mit dem aus dem Bypasskanal 31 kommenden Material zusammengeführt und auf einen Bandförderer 13 gebracht wird. Mit dem Bandförderer 13 kann das Material aus dem Arbeitsbereich des Brechaggregats 40 herausgeführt werden.

Wie die Zeichnungen zeigen, kann der Bandförderer 13 ein endlos umlaufendes Förderband aufweisen, das einen Lasttrum 13.3 und einen Leertrum 13.4 aufweist. Der Lasttrum 13.3 dient dazu das gebrochene Material, welches aus dem Brecherauslass 45 des Brechaggregats 40 fällt, aufzufangen und abzutransportieren. An den Bandenden kann das Förderband zwischen dem Lasttrum 13.3 und dem Leertrum 13.4 mittels Umlenkrollen 13.1, 13.2 umgelenkt werden. Im Bereich zwischen den Umlenkrollen 13.1, 13.2 können Führungen, insbesondere Tragrollen vorgesehen sein, um die Förderrichtung des Förderbands zu verändern, dem Förderband eine bestimmte Form zu geben und/oder das Förderband zu stützen.

Der Bandförderer 13 weist einen Bandantrieb auf, mittels dem der Bandförderer 13 angetrieben werden kann. Der Bandantrieb kann vorzugsweise am Abwurfende 13.5 oder im Bereich des Abwurfendes 13.5 des Bandförderers 13 angeordnet sein.

Der Bandförderer 13 kann, beispielsweise mittels des Bandantriebs, an eine Steuereinrichtung mittels einer Steuerleitung angeschlossen sein.

Es können ein oder mehrere weitere Bandförderer 60 und/oder ein Rückführförderer 80 verwendet sein, die prinzipiell die gleiche Bauweise aufweisen wie der Bandförderer 13. Insofern kann auf die vorstehenden Ausführungen Bezug genommen werden.

Im Bereich zwischen dem Aufgabeende und dem Abwurfende 13.5 kann ein Magnet 14 oberhalb des Lasttrums 13.3 angeordnet sein. Mit dem Magnet 14 lassen sich Eisenteile aus dem gebrochenen Gut abheben und aus dem Förderbereich des Bandförderers 13 heraus bewegen.

In Transportrichtung nach dem Bandförderer 13 kann eine Nachsiebvorrichtung 50 angeordnet sein. Die Nachsiebvorrichtung 50 weist ein Siebgehäuse 51 auf, in dem wenigstens ein Siebdeck 52 untergebracht ist. Unterhalb des Siebdecks 52 ist ein Gehäuseunterteil 53 gebildet, welcher als Sammelraum dient für das am Siebdeck 52 ausgesiebte Material.

Das Gehäuseunterteil schafft über eine Öffnung eine räumliche Verbindung zu einem weiteren Bandförderer 60. Hier bildet der weitere Bandförderer 60 seinen Aufgabebereich 61, wobei das ausgesiebte Material im Aufgabebereich 61 auf den Lasttrum des weiteren Bandförderers 60 geleitet wird. Der weitere Bandförderer 60 fördert das ausgesiebte Material hin zu seinem Abwurfende 62. Von dort gelangt das ausgesiebte Material auf eine Halde 70.1.

Das am Siebdeck 52 der Nachsiebvorrichtung 50 nicht ausgesiebte Material wird vom Siebdeck 52 auf ein Stichband 54 gefördert. Das Stichband 54 kann ebenfalls als ein Bandförderer ausgebildet sein, sodass auf die oben in Bezug auf den Bandförderer 13 gemachten Ausführungen verwiesen werden kann. Die Transportrichtung des Stichbands 54 verläuft in Figur 1 in Richtung der Bildtiefe.

An seinem Abwurfende übergibt das Stichband 54 das nicht ausgesiebte Material, das auch als Überkorn bezeichnet wird, auf den Aufgabebereich 81 des Rückführförderers 80. Der Rückführförderer 80, der als Bandförderer ausgebildet sein kann, fördert das Überkorn in Richtung hin zum Aufgabetrichter 20. An seinem Abwurfende 82 übergibt der Rückführförderer 80 das Überkorn in den Materialfluss und zwar vorzugsweise in den Material-Zuführbereich. Das Überkorn kann mithin dem Brechaggregat 40 erneut zugeführt und hier auf die gewünschte Partikelgröße gebrochen werden.

Figur 2 zeigt in schematischer Darstellung den Verbrennungsmotor 41, der über eine Treibwelle 41.1 einen Antriebsstrang 90 antreibt. Der Antriebsstrang 90 führt zu einem Riementrieb, mittels dem das Brechaggregat 40 angetrieben werden kann. Der Riementrieb kann in üblicher Bauweise ausgebildet sein und weist zwei Umlenkrollen 47,49 auf, um die ein endlos umlaufender Riemen 48 geführt ist.

Der Antriebsstrang 90 umfasst eine Motor-Kupplung 91, einen Motorgenerator 92 und eine Brechaggregat-Kupplung 93.

Die Motor-Kupplung 91 ist auf ihrer Eingangsseite drehfest mit der Treibwelle 41.1 des Verbrennungsmotors 41 gekoppelt. Die Ausgangsseite der Motor-Kupplung 91 ist an den Motorgenerator 92 angeschlossen und mit diesem eingangsseitig gekoppelt.

An der Ausgangsseite des Motorgenerators 92 kann die Brechaggregat-Kupplung eingangsseitig drehfest angekoppelt sein. Die Ausgangsseite der Brechaggregat-Kupplung 93 ist unmittelbar oder mittelbar (mittelbar, wie im vorliegenden Beispiel mittels des Bandantriebs) an das Brechaggregat 40 angeschlossen.

Der Motorgenerator 92 ist an eine elektrische Verbindung 94 angeschlossen. Mittels dieser elektrischen Verbindung 94 kann der vom Motorgenerator 92 erzeugte Strom abgeführt oder Strom dem Motorgenerator 92 zugeführt werden, wenn er als Elektromotor betrieben werden soll.

Die elektrische Verbindung 94 kann an einen Konverter 95 angekoppelt sein. Der Konverter 95 wiederum ist an ein Primärnetz 96 der Brecheranlage 10 angeschlossen.

Der Konverter 95 ist dazu ausgelegt den ihm vom Motorgenerator 92 zugeführten Strom in eine für das Primärnetz 96 geeignete Form zu wandeln. Denkbar ist es auch, dass der Konverter 95 dazu ausgelegt ist, den vom Primärnetz 96 zur Verfügung gestellten Strom in eine geeignete Form zu wandeln, um den Motorgenerator 92 mit Strom zu versorgen.

An das Primärnetz 96 sind elektrische Verbraucher der Materialverarbeitungseinrichtung angeschlossen. Als elektrische Verbraucher können beispielsweise ein oder mehrere Elektromotoren, beispielsweise für das Hydrauliksystem 97/98 auch als direkte Elektromotoren 99 als Antrieb der Materialzuführeinrichtung 16 (zum Beispiel der Vibrationsantrieb), der Siebeinheit (zum Beispiel der Siebantrieb), der Bandantriebe der Bandförderer, der Nachsiebvorrichtung 50 und/oder eine weitere Arbeitsmaschine (nicht dargestellt) angeschlossen sein. Denkbar ist auch, dass die elektrischen Fahrmotoren des Fahrwerks 15 an das Primärnetz 96 angeschlossen sind. Zusätzlich oder alternativ kann es auch vorgesehen sein, dass der Magnet 15 oder andere elektrische Verbraucher angeschlossen sind.

Figur 2 veranschaulicht auch, dass eine externe Stromversorgung 100 an das Primärnetz 96 angekoppelt sein kann. Die externe Stromversorgung 100 kann eine Batterie oder das öffentliche Stromnetz sein.

Figur 2 veranschaulicht einen ersten Betriebsmodus der Materialverarbeitungseinrichtung. In diesem Betriebsmodus ist der Verbrennungsmotor 41 aktiviert und erzeugt an seiner Treibwelle 41.1 mechanische Arbeit. Die Motorkupplung 91 und die Brechaggregat Kupplung 93 sind geschlossen. Auf diese Weise kann der Verbrennungsmotor 41 die von ihm erzeugte mechanische Arbeit auf die Antriebswelle 46 übertragen. Über den Bandantrieb wird die mechanische Arbeit an das Brechaggregat 40 übertragen, sodass mit dem Brechaggregat 40 bestimmungsgemäß eine Brecharbeit verrichtet werden kann.

Gleichzeitig kann auch der Motorgenerator 92 von dem Verbrennungsmotor 41 angetrieben werden. Damit erzeugt der Motorgenerator 92 Strom, der über die elektrische Verbindung 94 dem Konverter 95 zugeleitet wird. Der Konverter 95 konvertiert den ihm zugeführten Strom in eine geeignete Form und speist ihn in das Primärnetz 96 ein. Im Primärnetz 96 wird der Strom dann einem oder mehreren der oben erwähnten elektrischen Verbrauchern zur Verfügung gestellt.

Figur 3 zeigt einen weiteren Betriebsmodus. Wie diese Darstellung erkennen lässt, wird über die externe Stromversorgung 100 Strom in das Primärnetz 96 eingespeist. Dieser Strom kann einem oder mehreren der oben erwähnten elektrischen Verbrauchern über das Primärnetz 96 zur Verfügung gestellt werden. Zusätzlich kann der von der externen Stromversorgung eingespeiste Strom auch dem Konverter 95 zugeführt werden. Der Konverter 95 überträgt den Strom in eine geeignete Form, um sie dem Motorgenerator 92 zur Verfügung zu stellen der Motorgenerator 92 erzeugt über den ihm zugeführten Strom mechanische Antriebsleistung. Diese mechanische Antriebsleistung wird an die Brechaggregat-Kupplung 93 übertragen, die sich im eingekoppelten Zustand befindet. Auf diese Weise kann die mechanische Arbeit über die Abtriebswelle 46 dem Bandantrieb und damit dem Brecher 40 zur Verfügung gestellt werden, sodass dieser seinen bestimmungsgemäßen Betrieb durchführen kann.

Im zweiten Betriebsmodus kann es insbesondere so sein, dass die Motorkupplung 91 geöffnet ist. Damit wird verhindert, dass der im zweiten Betriebszustand deaktivierte Verbrennungsmotor 41 mitgeschleppt wird.

Figur 3 veranschaulicht, dass auch in einem dritten Betriebsmodus ein Fahrbetrieb ermöglicht wird. Über die externe Stromversorgung 100 wird zu diesem Zweck den Fahrmotoren der Fahrwerke 15 elektrischer Strom zugeleitet. Mittels eines Schalters kann die elektrische Verbindung vom Primärnetz 96 zum Motorgenerator 92 in diesem Zustand unterbrochen sein. Denkbar ist es jedoch auch, dass während dem Fahrbetrieb auch ein Brechbetrieb durchgeführt wird. In diesem Zustand ist die elektrische Verbindung vom Primärnetz 96 zum Motorgenerator 92 durchgeschaltet, sodass dieser mechanische Antriebsleistung erzeugt und diese, bei geschlossener Brechaggregat Kupplung 93 an das Brechaggregat 40 übertragen wird.

Figur 2 veranschaulicht, dass während des ersten Betriebsmodus ebenfalls ein Fahrbetrieb möglich ist. In diesem Fall wird die vom Motorgenerator 92 erzeugte elektrische Energie den Fahrmotoren der Fahrwerke 15 zur Verfügung gestellt. Falls allerdings während des Fahrbetriebs kein Brechbetrieb gewünscht ist, so kann die Brechaggregat Kupplung 93 geöffnet und damit das Brechaggregat 40 vom Antriebsstrang 90 abgekoppelt werden.

Figur 4 veranschaulicht einen möglichen Aufbau des Motorgenerators 92. Wie diese Darstellung veranschaulicht, besitzt der Motorgenerator 92 ein Gehäuse 110. Innerhalb dieses Gehäuses 110 ist die Motor-Generator-Welle 92.1 drehbar gelagert. Mit der Motor-Generator-Welle 92.1 ist eine umlaufende Zahnung 92.2 verbunden, oder die Motor-Generator-Welle 92.1 weist eine solche umlaufende Zahnung 92.2 auf. Mit dieser Zahnung 92.2 kämmt zumindest ein Zahnrad 92.3. Das Zahnrad 92.3 ist ebenfalls drehbar im Gehäuse 110 gelagert, beispielsweise mittels einer Lagerwelle 92.4, die an ihren gegenüberliegenden Seiten gelagert ist. Es kann nun vorgesehen sein, dass mit dem Zahnrad 92.3 bzw. mit den Zahnrädern 92.3 jeweils zumindest ein weiteres Zahnrad kämmt. Dieses zumindest eine weitere Zahnrad oder das Zahnrad 92.3 kämmt mit einer Zahnung 92.5 eines Motorrotors 92.6 des Motorgenerators 92. Zu diesem Zweck kann der Motorrotor 92.6 beispielsweise als Hohlwelle ausgeführt sein.

Damit bilden die Zahnung 92.2, das eine oder die mehreren Zahnräder 92.3 und optional die weiteren Zahnräder eine Untersetzung, mit der die Drehzahl zwischen der Motor-Generator-Welle 92.1 und dem Motorrotor 92.6 übersetzt werden kann.

Wie Figur 4 weiter veranschaulicht, kann es vorgesehen sein, dass der Motorrotor 92.6 eine Rotorwicklung 92.7 trägt. Diese Rotorwicklung 92.7 steht einem Motorstator 92.8 gegenüber, der gehäusefest montiert ist. Der Motorstator 92.8 weist eine Motor-Statorwicklung 92.9 auf, die elektrisch an die Verbindung 94 angeschlossen ist.

Anstelle des in Figur 4 gezeigten Aufbaus kann es auch vorgesehen sein, dass zwischen der Motor-Generator-Welle 92.1 und dem Motorrotor 92.6 keine Drehzahlübersetzung stattfindet. Zu diesem Zweck kann es vorgesehen sein, dass die Motor-Generator-Welle 92.1 drehfest mit dem Motorgenerator 92.6 verbunden ist, beispielsweise über eine Nabe.

Figur 4 veranschaulicht, dass die Motor-Generator-Welle 92.1, vorzugsweise unmittelbar, an die Ausgangsseite der Motor-Kupplung 91 und auch, vorzugsweise unmittelbar, an die Eingangsseite der Brechaggregat-Kupplung 93 angeschlossen sein kann. Somit kann es sich bei der Motor-Generator-Welle 92.1 um eine Welle handeln, die den Motorgenerator 92 durchsetzt.

Wenn der Motorgenerator 92 als Elektromotor betrieben wird, so wird dem Motorstator 92.8 über die Verbindung 94 Strom zugeführt. Hierdurch wird ein Magnetfeld induziert, welches den Motorrotor 92.6 zur Drehung veranlasst. Diese Drehbewegung wird entweder über das/die Zahnräder 92.3 und die Zahnung 92.2 mittelbar in die Motor-Generator-Welle 92.1 übertragen oder die Drehung wird unmittelbar in die Motor-Generator-Welle 92.1 übertragen. Wenn die Motor-Kupplung 91 geöffnet ist, so kann dann der, als Elektromotor arbeitende Motorgenerator 92 über die geschlossene Brechaggregat-Kupplung 93 und die Antriebswelle 46 den Bandantrieb und damit das Brechaggregat 40 antreiben.

Soll der Motorgenerator 92 im Generatorbetrieb betrieben werden, so wird der Verbrennungsmotor 41 aktiviert und die Motor-Kupplung 91 geschlossen. Dadurch wird mittels des Verbrennungsmotors 41 die Motor-Generator-Welle 92.1 angetrieben und der Motorrotor 92.6 in Drehbewegung versetzt. Aufgrund des wirkenden elektromagnetischen Felds zwischen dem Motorrotor 92.6 und dem Motorgenerator 92.8 wird der im Motorstator 92.8 erzeugte Strom über die Verbindung 94 abgeleitet. In diesem Betriebszustand kann entweder die Brechaggregat-Kupplung 93 geöffnet sein oder es ist auch denkbar, dass bei geschlossener Brechaggregat-Kupplung das Brechaggregat 40 betrieben wird.

## Patentansprüche

1. Materialverarbeitungseinrichtung, insbesondere Brechanlage, (10) zur Zerkleinerung von mineralischem Material, mit einem Verbrennungsmotor (41) der über einen Antriebsstrang (90) mechanisch mit einem Brechaggregat (40) koppelbar ist, um dieses anzutreiben, wobei der Antriebsstrang (90) eine Motor-Kupplung (91) aufweist, mittels der der Verbrennungsmotor (41) wahlweise an den Antriebsstrang (90) zur Übertragung von Antriebsleistung angekoppelt oder von diesem abgekoppelt werden kann, wobei der Antriebsstrang (90) eine Brechaggregat-Kupplung (93) aufweist, mittels der das Brechaggregat (41) wahlweise an den Antriebsstrang (90) angekoppelt oder von diesem abgekoppelt werden kann, und wobei der Antriebsstrang einen Motorgenerator (92) mit einem Motorrotor (92.6) und einem Motorstator (92.8) aufweist, der in einem ersten Betriebsmodus (Motorbetrieb) mechanische Arbeit zum Antrieb des Brechaggregats (40) bereitstellt und der in einem zweiten Betriebsmodus (Generatorbetrieb) vom Verbrennungsmotor (41) angetrieben wird, um elektrischen Strom zu erzeugen,
**dadurch gekennzeichnet,**
**dass** der Motorrotor (92.6) des Motorgenerators (92) eine Motor-Generator-Welle (92.1) aufweist, dass die Motor-Generator-Welle (92.1) drehfest mit der Abtriebseite der Motor-Kupplung (91) gekoppelt ist, und dass die Motor-Generator-Welle (92.1) drehfest mit der Antriebseite der Brechaggregat-Kupplung (93) gekoppelt ist.

2. Materialverarbeitungseinrichtung nach Anspruch 1, **dadurch gekennzeichnet, dass** die Motor-Generator-Welle (92.1) als eine den Motorgenerator (92) durchsetzende Welle ausgebildet ist, die an ihrem einen Ende an die Motorkupplung (91) und an ihrem anderen Ende an die Brechaggregat-Kupplung (93) angeschlossen ist.

3. Materialverarbeitungseinrichtung nach Anspruch 1 oder 2, **dadurch gekennzeichnet, dass** der Motorrotor (92.6) drehfest mit der Motor-Generator-Welle (92.1) gekoppelt ist.

4. Materialverarbeitungseinrichtung nach Anspruch 1 oder 2, **dadurch gekennzeichnet, dass** der Motorrotor (92.6), vorzugsweise mittels eines Getriebes, drehbar mit der Motor-Generator-Welle (92.1) gekoppelt ist.

5. Materialverarbeitungseinrichtung nach Anspruch 4, **dadurch gekennzeichnet, dass** die Motor-Generator-Welle (92.1) eine Zahnung (92.2) aufweist oder ihr eine Zahnung (92.2) zugeordnet ist, dass mit der Zahnung (92.2) zumindest ein Zahnrad (92.3) kämmt, und dass mit dem Zahnrad (92.3) unmittelbar oder unter Zwischenschaltung zumindest eines weiteren Zahnrads eine Zahnung (92.5) des Motorrotors (92.5) kämmt.

6. Materialverarbeitungseinrichtung nach einem der Ansprüche 1 bis 5, **dadurch gekennzeichnet, dass** der Motor-Generator (92) den Motorrotor (92.6) in Form eines Innenläufers aufweist.

7. Materialverarbeitungseinrichtung nach einem der Ansprüche 1 bis 6, **dadurch gekennzeichnet, dass** der Motorrotor (92.6) eine Rotorwicklung (92.7) aufweist und der Motorstator (92.8) eine Statorwicklung (92.9), und dass die Anzahl der Wicklungen der Rotorwicklung (92.7) und der Statorwicklung (92.9) identisch sind.

8. Materialverarbeitungseinrichtung nach einem der Ansprüche 1 bis 7, **dadurch gekennzeichnet, dass** in dem ersten Betriebsmodus, in welchem der Motorgenerator (92) mechanische Arbeit zum Antrieb des Brechaggregats (40) bereitstellt, die Motorkupplung (91) derart geöffnet ist, dass der Verbrennungsmotor (41) vom Antriebsstrang (90) abgetrennt und die Brechaggregat-Kupplung (93) geschlossen ist, für eine Drehmomentübertragung von der Motor-Generator-Welle (92.1) auf das Brechaggregat (40), und dass der Motorgenerator (92) über eine externe Spannungsversorgung oder einen Akkumulator mit elektrischer Energie versorgt wird.

9. Materialverarbeitungseinrichtung nach einem der Ansprüche 1 bis 8, **dadurch gekennzeichnet, dass** in dem zweiten Betriebsmodus, in welchem der Motorgenerator (92) vom Verbrennungsmotor (41) angetrieben wird, um elektrischen Strom zu erzeugen, die Motorkupplung (91) geschlossen ist, für eine Drehmomentübertragung vom Verbrennungsmotor (41) auf den Motorrotor (92.6) und die Brechaggregat-Kupplung (93) sich im ausgekoppelten Zustand befindet, und dass der Motorstator (92.8) an ein Primärnetz (96) der Materialbearbeitungseinrichtung angeschlossen ist, derart, dass von dem Motorgenerator (92) erzeugter Wechselstrom in das Primärnetz (96) im zweiten Betriebsmodus eingespeist und Verbrauchern, insbesondere einem oder mehreren, an das Primärnetz (96) angeschlossenen Elektromotoren (97, 99) zugeführt wird.

10. Materialverarbeitungseinrichtung nach einem der Ansprüche 1 bis 9, **dadurch gekennzeichnet, dass** in einem dritten Betriebsmodus, in welchem der Motorgenerator (92) vom Verbrennungsmotor (41) angetrieben wird, um elektrischen Strom zu erzeugen, die Motorkupplung (91) geschlossen ist, für eine Drehmomentübertragung vom Verbrennungsmotor (41) auf den Motorrotor (92.6) und die Brechaggregat-Kupplung (93) sich im eingekoppelten Zustand befindet, und dass der Motorstator (92.8) an ein Primärnetz (96) der Materialbearbeitungseinrichtung angeschlossen ist, derart, dass von dem Motorgenerator (92) erzeugter Wechselstrom in das Primärnetz (96) im zweiten Betriebsmodus eingespeist und Verbrauchern, insbesondere einem oder mehreren, an das Primärnetz (96) angeschlossenen Elektromotoren (97, 99) zugeführt wird.

11. Materialverarbeitungseinrichtung nach einem der Ansprüche 1 bis 10, **dadurch gekennzeichnet, dass** Fahrwerke (15) zu beiden in Fahrtrichtung verlaufenden Seiten der Materialverarbeitungseinrichtung vorgesehen sind, dass in dem zweiten Betriebsmodus, Strom der von dem Motorgenerator (92) erzeugt wird Fahrmotoren der Fahrwerke (15) zugeleitet wird, um einen Fahrbetrieb der Materialverarbeitungseinrichtung zu ermöglichen.

12. Materialverarbeitungseinrichtung nach einem der vorausgehenden Ansprüche, **dadurch gekennzeichnet, dass** die Fahrmotoren der Fahrwerke (15) in einem dritten Betriebsmodus elektrisch an das Primärnetz (96) und dieses an eine externe Stromversorgung (100) angeschlossen ist.

## Claims

1. A material processing device, in particular a crusher (10) for crushing mineral material, having an internal combustion engine (41) which can be mechanically coupled to a crusher unit (40) via a drive train (90) to drive the latter, the drive train (90) having a motor coupling (91) by means of which the internal combustion engine (41) can be selectively coupled to the drive train (90) for transferring drive power or uncoupled therefrom, wherein the drive train (90) comprises a crusher unit coupling (93) by means of which the crusher unit (41) can be selectively coupled to or uncoupled from the drive train (90), wherein the drive train comprises a motor generator (92) comprising a motor rotor (92.6) and a motor stator (92.8), which, in a first mode of operation (motor operation) provides mechanical work for driving the crusher unit (40) and which, in a second mode of operation (generator operation), is driven by the internal combustion engine (41) to generate electrical power,
**characterized**
**in that** the motor rotor (92.6) of the motor generator (92) comprises a motor generator shaft (92.1), in that the motor generator shaft (92.1) is coupled to the output end of the motor coupling (91) in a rotationally fixed manner, and in that the motor generator shaft (92.1) is coupled to the input end of the crusher unit coupling (93) in a rotationally fixed manner.

2. The material processing device according to claim 1, **characterized in that** the motor generator shaft (92.1) designed as a shaft passing through the motor generator (92), one end of which is connected to the motor coupling (91) and at the other end of which is connected to the crusher unit coupling (93).

3. The material processing device according to claim 1 or 2, **characterized in that** the motor rotor (92.6) is coupled to the motor generator shaft (92.1) in a rotationally fixed manner.

4. The material processing device according to claim 1 or 2, **characterized in that** the motor rotor (92.6) is rotatably coupled to the motor generator shaft (92.1), preferably by means of a transmission.

5. The material processing device according to claim 4, **characterized in that** the motor generator shaft (92.1) has or is assigned a toothing (92.2), **in that** at least one gear (92.3) meshes with the toothing (92.2), and **in that** a toothing (92.5) of the motor rotor (92.5) meshes directly with the gear (92.3) or with the interposition of at least one further gear.

6. The material processing device according to any of claims 1 to 5, **characterized in that** the motor rotor (92.6) of the motor generator (92) is designed in the form of an internal rotor.

7. The material processing device according to any of claims 1 to 6, **characterized in that** the motor rotor (92.6) comprises a rotor winding (92.7) and the motor stator (92.8) comprises a stator winding (92.9), and **in that** the number of windings of the rotor winding (92.7) and the stator winding (92.9) are identical.

8. The material processing device according to any of claims 1 to 7, **characterized in that** in the first operating mode, in which the motor generator (92) provides mechanical work for driving the crusher unit (40), the motor coupling (91) is opened in such a way that the internal combustion engine (41) is disconnected from the drive train (90) and the crusher unit coupling (93) is closed, for torque transmission from the motor generator shaft (92.1) to the crusher unit (40), and **in that** the motor generator (92) is supplied with electrical energy via an external voltage supply or an accumulator.

9. The material processing device according to any of claims 1 to 8, **characterized in that** in the second operating mode, in which the motor generator (92) is driven by the internal combustion engine (41) to generate electric power, the motor coupling (91) is closed for torque transfer from the internal combustion engine (41) to the motor rotor (92.6) and the crusher unit coupling (93) is in the disengaged state, and **in that** the motor stator (92.8) is connected to a primary grid (96) of the material processing device such that alternating current generated by the motor generator (92) is fed into the primary grid (96) in the second operating mode and is supplied to loads, in particular to one or more electric motors (97, 99) connected to the primary grid (96).

10. The material processing device according to any of claims 1 to 9, **characterized in that** in a third mode of operation, in which the motor generator (92) is driven by the internal combustion engine (41) to generate electric power, the motor coupling (91) is closed for torque transfer from the internal combustion engine (41) to the motor rotor (92.6) and the crusher unit coupling (93) is in the engaged state, and **in that** the motor stator (92.8) is connected to a primary grid (96) of the material processing device such that alternating current generated by the motor generator (92) is fed into the primary grid (96) in the second operating mode and is supplied to loads, in particular to one or more electric motors (97, 99) connected to the primary grid (96).

11. The material processing device according to any of claims 1 to 10, **characterized in that** undercarriages (15) are provided on both sides of the material processing device extending in the direction of travel, **in that** in the second mode of operation, power generated by the motor generator (92) is supplied to traction motors of the undercarriages (15) to enable driving mode of the material processing device.

12. The material processing device according to any of the preceding claims, **characterized in that** the traction motors of the undercarriages (15) in a third operating mode are electrically connected to the primary grid (96) and the latter is connected to an external power supply (100).

## Revendications

1. Installation de traitement de matériaux, en particulier installation de concassage (10), destinée au broyage de matériaux minéraux, comprenant un moteur à combustion interne (41) qui peut être couplé mécaniquement à un groupe de concassage (40) par l'intermédiaire d'une chaîne cinématique (90) afin d'entraîner ce dernier, la chaîne cinématique (90) comportant un embrayage moteur (91) au moyen duquel le moteur à combustion interne (41) peut être, au choix, couplé à la chaîne cinématique (90) pour la transmission de la puissance d'entraînement ou découplé de celle-ci, la chaîne cinématique (90) comportant un embrayage du groupe de concassage (93) au moyen duquel le groupe de concassage (41) peut être couplé ou découplé de manière sélective à la chaîne cinématique (90), et la chaîne cinématique comportant un moteur-générateur (92) avec un rotor de moteur (92.6) et d'un stator de moteur (92.8), qui, dans un premier mode de fonctionnement (mode moteur), fournit du travail mécanique pour entraîner le groupe de concassage (40) et qui, dans un deuxième mode de fonctionnement (mode générateur), est entraîné par le moteur à combustion interne (41) afin de produire du courant électrique,
**caractérisé**
**en ce que** le rotor de moteur (92.6) du moteur-générateur (92) comporte un arbre de moteur-générateur (92.1), que l'arbre de moteur-générateur (92.1) est couplé de manière solidaire en rotation au côté sortie de l'embrayage moteur (91), et que l'arbre de moteur-générateur (92.1) est couplé de manière solidaire en rotation au côté entraînement de l'embrayage du groupe de concassage (93).

2. Installation de traitement de matériaux selon la revendication 1, **caractérisée en ce que** l'arbre de moteur-générateur (92.1) est conçu comme un arbre traversant le moteur-générateur (92), qui est relié à une extrémité à l'embrayage moteur (91) et à l'autre extrémité à l'embrayage du groupe de concassage (93).

3. Installation de traitement de matériaux selon la revendication 1 ou 2, **caractérisée en ce que** le rotor de moteur (92.6) est couplé de manière solidaire en rotation à l'arbre de moteur-générateur (92.1).

4. Installation de traitement de matériaux selon la revendication 1 ou 2, **caractérisée en ce que** le rotor de moteur (92.6) est couplé de manière rotative à l'arbre de moteur-générateur (92.1), de préférence au moyen d'un réducteur.

5. Installation de traitement de matériaux selon la revendication 4, **caractérisée en ce que** l'arbre de moteur-générateur (92.1) comporte une denture (92.2) ou qu'une denture (92.2) lui est associée, **en ce qu'**au moins une roue dentée (92.3) engrène avec la denture (92.2), et qu'une denture (92.5) du rotor de moteur (92.5) engrène avec la roue dentée (92.3), directement ou par l'intermédiaire d'au moins une autre roue dentée.

6. Installation de traitement de matériaux selon l'une des revendications 1 à 5, **caractérisée en ce que** le moteur-générateur (92) comporte le rotor de moteur (92.6) sous la forme d'un rotor interne.

7. Installation de traitement de matériaux selon l'une des revendications 1 à 6, **caractérisée en ce que** le rotor de moteur (92.6) comporte un enroulement de rotor (92.7) et le stator de moteur (92.8) comporte un enroulement de stator (92.9), et que le nombre de spires de l'enroulement de rotor (92.7) et de l'enroulement de stator (92.9) est identique.

8. Installation de traitement de matériaux selon l'une des revendications 1 à 7, **caractérisé en ce que**, dans le premier mode de fonctionnement, dans lequel le moteur-générateur (92) fournit un travail mécanique pour l'entraînement du groupe de concassage (40), l'embrayage moteur (91) est ouvert de telle sorte que le moteur à combustion interne (41) est déconnecté de la chaîne cinématique (90) et que l'embrayage du groupe de concassage (93) est fermé, pour une transmission de couple de l'arbre de moteur-générateur (92.1) vers le groupe de concassage (40), et **en ce que** le moteur-générateur (92) est alimenté en énergie électrique par une alimentation électrique externe ou un accumulateur.

9. Installation de traitement de matériaux selon l'une des revendications 1 à 8, **caractérisé en ce que**, dans le deuxième mode de fonctionnement, dans lequel le moteur-générateur (92) est entraîné par le moteur à combustion interne (41) pour produire du courant électrique, l'embrayage moteur (91) est enclenché pour assurer la transmission du couple du moteur à combustion interne (41) au rotor de moteur (92.6) et que l'embrayage du groupe de concassage (93) se trouve à l'état désaccouplé, et **en ce que** le stator de moteur (92.8) est raccordé à un réseau primaire (96) du dispositif de traitement de matériaux, de telle sorte que le courant alternatif produit par le moteur-générateur (92) soit injecté dans le réseau primaire (96) dans le deuxième mode de fonctionnement et soit acheminé vers des consommateurs, en particulier un ou plusieurs moteurs électriques (97, 99) raccordés au réseau primaire (96).

10. Installation de traitement de matériaux selon l'une des revendications 1 à 9, **caractérisée en ce que**, dans un troisième mode de fonctionnement, dans lequel le moteur-générateur (92) est entraîné par le moteur à combustion interne (41) pour produire du courant électrique, l'embrayage moteur (91) est enclenché pour assurer la transmission du couple du moteur à combustion interne (41) au rotor de moteur (92.6) et que l'embrayage du groupe de concassage (93) se trouve à l'état enclenché, et **en ce que** le stator de moteur (92.8) est raccordé à un réseau primaire (96) du dispositif de traitement de matériaux, de telle sorte que le courant alternatif produit par le moteur-générateur (92) soit injecté dans le réseau primaire (96) dans le deuxième mode de fonctionnement et soit acheminé vers des consommateurs, en particulier un ou plusieurs moteurs électriques (97, 99) raccordés au réseau primaire (96).

11. Installation de traitement de matériaux selon l'une des revendications 1 à 10, **caractérisée en ce que** des châssis (15) sont prévus des deux côtés de l'installation de traitement de matériaux s'étendant dans le sens de la marche, **en ce que**, dans le deuxième mode de fonctionnement, le courant produit par le moteur-générateur (92) est acheminé vers les moteurs de déplacement des châssis (15) afin de permettre un déplacement de l'installation de traitement de matériaux.

12. Installation de traitement de matériaux selon l'une des revendications précédentes, **caractérisée en ce que**, dans un troisième mode de fonctionnement, les moteurs de déplacement des châssis (15) sont raccordés électriquement au réseau primaire (96) et celui-ci à une alimentation électrique externe (100).
